# EUROPÄISCHE PATENTSCHRIFT

(11) **EP 2 053 338 B1**
(45) Veröffentlichungstag und Bekanntmachung des Hinweises auf die Patenterteilung: **06.03.2013**
(21) Anmeldenummer: 08017594.6
(22) Anmeldetag: 08.10.2008
(51) Int. Cl.: F41A 21/44, F41A 25/06

(54) **Klein- oder mittelkalibrige Maschinenkanone**
Small or medium bore machine cannon
Canons de machines à petit ou moyen calibre

(30) Priorität: 26.10.2007 DE 102007051246
(43) Veröffentlichungstag der Anmeldung: 29.04.2009
(62) Teilanmeldung aus: 13152259.1
(73) Patentinhaber: Krauss-Maffei Wegmann GmbH & Co. KG, 80997 München (DE)
(72) Erfinder: Frost, Walter, 34289 Zierenberg (DE); Vallone, Ralf, 34134 Kassel (DE)
(74) Vertreter: Feder Walter Ebert

(56) Entgegenhaltungen:
- EP-A1- 0 307 308
- EP-A1- 0 687 884
- DE-C- 707 201
- FR-A- 596 175
- FR-A- 972 500
- GB-A- 2 350 881

## Beschreibung

Die Erfindung betrifft eine klein- oder mittelkalibrige Maschinenkanone mit einem in einer Waffenaufnahme oder Wiege gelagerten Waffenrohr.

Bei derartigen Maschinenkanonen tritt das Problem auf, dass beim Schießen im Stand oder aus der Fahrt ungewünschte Rohrschwingungen in hinsichtlich des Waffenrohres radialer Richtung auftreten. Diese können Einfluss auf die Streuung der Waffe im System haben. Bisher wurde versucht, durch entsprechende Steifigkeit in der Ausbildung des Waffenrohres den auftretenden radialen Rohrschwingungen entgegenzuwirken. Das Problem wird dadurch verschärft, dass, in Folge der Verwendung von intelligenter Munition, immer kompliziertere und schwerer werdende Mündungsbaugruppen (Mündungsbremsen) notwendig wurden, die teilweise mit elektronischen Baugruppen, zum Beispiel zur Geschwindigkeitsmessung und/oder zur Programmierung der Munition versehen wurden. Somit häuften sich die Probleme mit der Streuung der Waffe durch Rohrschwingungen.

Die DE 707 201 C beschreibt eine Rohrwaffe mit einer Rohrummantelung, die das Waffenrohr umgibt und im vorderen Bereich mit einer Abstützung versehen ist, die einen Rücklauf des Waffenrohres ermöglicht.

Der Erfindung liegt die Aufgabe zugrunde, eine klein- oder mittelkalibrige Maschinenkanone zu schaffen, bei der das Waffenrohr derart abgestützt ist, dass die beim Schießen auftretenden radialen Amplituden des Waffenrohres in Folge von Rohrschwingungen vermindert werden.

Die Lösung dieser Aufgabe geschieht erfindungsgemäß mit den Merkmalen aus dem kennzeichnenden Teil der Patentansprüche 1 und 2. Vorteilhafte Weiterbildungen der Erfindung sind in den abhängigen Ansprüchen beschrieben.

Ein Grundgedanke der Erfindung besteht darin, das Waffenrohr mit einer Rohrabstützung zu umgeben, die bis unmittelbar hinter den Bereich der Mündung des Waffenrohres geführt ist. Diese Rohrabstützung ist fest mit der Waffenaufnahme oder der Wiege verbunden und derart versteift ausgerührt, dass sie den auftretenden Rohrschwingungen entgegenwirkt. Dies geschicht über in der Rohrabstützung angeordnete Abstützelemente, deren Abstand von der Außenwand des Waffenrohres so bemessen ist, dass ein ungehinderter Rücklauf des Waffenrohres gewährleistet ist, aber radiale Schwingungen oder Verbiegungen des Waffenrohres von diesen Abstützelementen auf die Rohrabstützung übertragen und von dieser aufgefangen werden.

Beim Schießen ohne Rohrabstützung wird das Waffenrohr in Schwingung versetzt und es bilden sich lokale Schwingungsbäuche aus, an denen die Schwingungsamplitude gegenüber anderen Stellen des Waffenrohres erhöht ist. Die Stellen der erhöhten Amplituden sind von den Eigenschaften des Waffenrohres abhängig, beispielsweise von der Länge, der Steifigkeit und des Materials des Waffenrohres, wobei sie durch Simulation oder durch Experimente ermittelbar sind. Eine besonders wirksame Dämpfung lässt sich erreichen, wenn die Abstützelemente an den Stellen der gegenüber anderen Stellen erhöhten Schwingungsamplitude, insbesondere der größten Schwingungsamplitude, angeordnet sind.

Die Rohrabstützung kann in Leichtbauweise ausgeführt sein und die Formgebung kann so sein, dass eine hohe Steifigkeit erreicht wird. Durch die Leichtbauweise kann ein vertretbares Maß an Unbalance erreicht werden, so dass bei stabilisierten Systemen die Stabilisierungsgüte nicht wesentlich nachteilig beeinflusst wird.

Die Rohrabstützung ist grundsätzlich als Rohrelement ausgebildet, dessen Innendurchmesser um einen vorgegebenen Betrag größer ist als der Außendurchmesser des Waffenrohres. Das Rohrelement kann unterschiedliche Querschnitte aufweisen. Bei der ersten erfindungsgemäßen Ausgestaltung ist sein Innenquerschnitt mindestens auf einem der Mündung des Waffenrohres zugewandten Teilabschnitt seiner Länge oval, elliptisch oder auch vieleckig, beispielsweise rautenförmig. Bei Querschnitten mit unterschiedlichen Innendurchmessern ist nach der zweiten erfindungsgemäßen Ausgestaltung vorgesehen, dass der Innendurchmesser in Elevationsrichtung der Bewegung des Waffenrohres größer ist als der Innendurchmesser in Azimutrichtung.

Bei einer besonders vorteilhaften Ausführungsform besitzt das Rohrelement mit kreisförmigem Innenquerschnitt mindestens auf einem Teil seiner Länge ein Aufsatzstück, das beispielsweise an der Oberseite des Rohrelements angeordnet sein kann und einen im wesentlichen V- oder U-förmigen Querschnitt aufweist und das derart aufgesetzt ist, dass zwischen Rohrelement und Aufsatzstück ein durchlaufender Kanal gebildet ist. Dieses Aufsatzstück dient einerseits zur weiteren Versteifung der Konstruktion der Rohrabstützung und hat zudem den Vorteil, dass durch den als durchlaufender Kanal ausgebildeten Innenraum bei einem Waffenrohr mit elektrischen Baugruppen im Bereich der Mündung des Waffenrohres elektrische Zuleitungen hindurchgeführt werden können.

Im folgenden wird anhand der beigefügten Zeichnungen ein Ausfiihrungsbeispiel für ein Waffenrohr einer klein- oder mittelkalibrigen Maschinenkanone mit einer Rohrabstützung näher erläutert.

In den Zeichnungen zeigen:
Fig. 1 in schematisierter Darstellung das Waffenrohr einer im übrigen nicht dargestellten Maschinenkanone in einer Ansicht von oben;
Fig. 2 das Waffenrohr nach Fig. 1 in einer Seitenansicht;
Fig. 3 das Waffenrohr nach Figuren 1 und 2 in einem Längsschnitt nach der Linie C-C in Fig. 1;
Fig. 4 das Waffenrohr nach den Figuren 1 bis 3 in einer leicht verkleinerten perspektivischen Ansicht;
Fig. 5 einen Querschnitt durch das Waffenrohr nach der Linie D-D in Fig. 3.

Die Figuren 1 bis 5 zeigen das Waffenrohr 1 einer im übrigen nicht dargestellten Maschinenkanone, das in einer nur angedeuteten Waffenaufnahme 2 gelagert ist.

An der Waffenaufnahme 2 ist eine Rohrabstützung angeordnet, die ein Rohrelement 3 aufweist, welches das Waffenrohr 1 umgebend von der Waffenaufnahme 2 bis in den Bereich unmittelbar hinter der Mündung 1.1 des Waffenrohres 1 geführt ist, die mit zusätzlichen Mündungsbaugruppen, wie einer Mündungsbremse sowie elektronischen Baugruppen, versehen sein kann, die an sich bekannt sind und nicht näher beschrieben werden. Der Abstand des vorderen Endes des Rohrelements 3 von der Mündung des Waffenrohres ist so gewählt, dass der Rohrrücklauf berücksichtigt ist und ungehindert vonstatten gehen kann.

In dem Rohrelement 3 sind am vorderen Ende Abstützelemente 4 angeordnet. Die Anordnung ist Fig. 5 genauer zu entnehmen. Die Abstützelemente 4 sind auf dem Umfang des Rohrelements im Winkelabstand von etwa 120° verteilt und mit dem Rohrelement 3 fest verbunden. Der Abstand der Abstützelemente 4 von der Außenwand des Waffenrohres 1 ist so bemessen, dass einerseits ein ungehinderter Rücklauf des Waffenrohres 1 unter allen Bedingungen, also auch bei erhöhter Temperatur, gewährleistet ist, aber radiale Schwingungen oder Verbiegungen des Waffenrohres 1 von den Abstützelementen 4 aufgenommen und auf das Rohrelement 3 übertragen werden.

Durch Untersuchungen wurde ermittelt, dass beim Schießen ohne Rohrabstützung an der Stelle, durch die der Schnitt D-D in Fig. 3 verläuft, die größte Schwingungsamplitude auftritt. Aus diesem Grund sind die Abstützelemente 5 im Bereich dieser Stelle angeordnet, so dass sich eine wirksame Dämpfung der Schwingung bei geringer Anzahl und somit geringem Zusatzgewicht der Abstützelemente ergibt.

Wie Fig. 3 zu entnehmen, sind über die Länge des Rohrelements 3 weitere Abstützelemente 5 und 6 verteilt. Das Rohrelement 3 kann über seine Länge je nach der Dicke des Waffenrohres 1 unterschiedliche Durchmesser aufweisen. So ist beispielsweise im hinteren verdickten Bereich 1.2 des Waffenrohres der Innendurchmesser des Rohrelements 3 größer als am vorderen Ende und die Abstützelemente 6 sind entsprechend angepasst.

An der Oberseite des Rohrelements 3, das zumindest in seinem vorderen Bereich einen kreisförmigen Querschnitt aufweist, ist über einen Teil seiner Länge ein Aufsatzstück 3.1 angeordnet, das, wie Fig. 5 zu entnehmen, einen im wesentlichen V- oder U-förmigen, abgerundeten Querschnitt besitzt und mit seinen freien Enden mit dem Rohrelement 3 verschweißt ist. Dieses Aufsatzstück 3.1 dient nicht nur zur weiteren Versteifung der Rohrabstützung, sondern sein Innenraum stellt einen Durchgangskanal 3.2 dar, durch welchen elektrische Leitungen in nicht dargestellter Weise geführt sein können, die im Mündungsbereich 1.1 des Waffenrohres angeordnete, elektronische Baugruppen mit nicht dargestellten Signal- und Auswerteeinheiten verbinden. Im hinteren Bereich des Rohrelements 3 ist die Rohrabstützung durch ein weiteres Aufsatzstück 3.3 versteift.

Wie den Figuren 2 und 4 zu entnehmen, sind die Wände des Rohrelements 3 mit seitlich angeordneten, in Längsrichtung verlaufenden Luftdurchtrittsschlitzen 7 versehen.

## Patentansprüche

1. Klein- oder mittelkalibrige Maschinenkanone mit einem in einer Waffenaufnahme oder Wiege gelagerten Waffenrohr (1), wobei das Waffenrohr (1) von einer an der Waffenaufnahme (2) oder Wiege befestigten und sich, unter Berücksichtigung des Rohrrücklaufs, bis in den Bereich unmittelbar hinter der Mündung (1.1) des Waffenrohres (1) erstreckenden Rohrabstützung umgeben ist, welche als das Waffenrohr (1) allseitig umfassendes Rohrelement (3) ausgebildet ist, dessen Innendurchmesser um einen vorgegebenen Betrag größer ist als der Außendurchmesscr des Waffenrohres (1), wobei zwischen der Innenwand des Rohrelements (3) und der Außenwand des Waffenrohrs (1) mindestens am vorderen Ende des Rohrelements (3) Abstützelemente (4, 5, 6) angeordnet sind, die fest mit dem Rohrelement (3) verbunden sind und deren Abstand von der Außenwand des Waffenrohres (1) so bemessen ist, dass der ungehinderte Rücklauf des Waffenrohres (1) gewährleistet ist, aber radialen Schwingungen oder Verbiegungen des Waffenrohres (1) mittels der Abstützelemente (4, 5, 6) entgegengewirkt wird, **dadurch gekennzeichnet, dass** der Innenquerschnitt des Rohrelements (3) mindestens auf einem der Mündung (1.1) des Waffenrohres (1) zugewandten Teilabschnitt seiner Länge oval, elliptisch oder vieleckig, insbesondere rautenförmig, ist.

2. Klein- oder mittelkaübrige Maschinenkanone mit einem in einer Waffenaufnahme oder Wiege gelagerten Waffenrohr (2), wobei das Waffenrohr (1) von einer an der Waffenaufnahme (2) oder Wiege befestigten und sich, unter Berücksichtigung des Rohrrücklaufs, bis in den Bereich unmittelbar hinter der Mündung (1.1) des Waffenrohres (1) erstreckenden Rohrabstützung umgeben ist, welche als das Waffenrohr (1) allseitig umfassendes Rohrelement (3) ausgebildet ist, dessen Innendurchmesser um einen vorgegebenen Betrag größer ist als der Außendurchmesser des Waffenrohres (1), wobei zwischen der Innenwand des Rohrelements (3) und der Außenwand des Waffenrohrs (1) mindestens am vorderen Ende des Rohrelements (3) Abstützelemente (4, 5, 6) angeordnet sind, die fest mit dem Rohrelement (3) verbunden sind und deren Abstand von der Außenwand des Waffenrohres (1) so bemessen ist, dass der ungehinderte Rücklauf des Waffenrohres (1) gewährleistet ist, aber radialen Schwingungen oder Verbiegungen des Waffenrohres (1) mittels der Abstützelemente (4, 5, 6) entgegengewirkt wird, **dadurch gekennzeichnet, dass** der Innendurchmesser in Elevationsrichtung der Bewegung des Waffenrohrs (1) größer ist als der Innendurchmesser in Azimutrichtung.

3. Maschinenkanone nach Anspruch 2, **dadurch gekennzeichnet, dass** der Innenquerschnitt des Rohrelements (3) mindestens auf einem der Mündung (1.1) des Waffenrohres (1) zugewandten Teilabschnitt seiner Länge oval, elliptisch oder vieleckig, insbesondere rautenförmig, ist

4. Maschinenkanone nach einem der vorhergehenden Ansprüche, **dadurch gekennzeichnet, dass** zwischen der Innenwand des Rohrelements (3) und der Außenwand des Waffenrohres (1) entlang der Länge des Rohrelements (3) weitere Abstützelemente (4, 6) angeordnet sind.

5. Maschinenkanone nach einem der Ansprüche 1 bis 4, **dadurch gekennzeichnet, dass** die Wände des Rohrelements (3) mindestens auf einem Teil seiner Länge mit Luftdurchtrittsschlitzen (7) versehen sind.

6. Maschinenkanone nach einem der Ansprüche 1 bis 5, **dadurch gekennzeichnet, dass** die Abstützelemente (4) an der Stelle oder an den Stellen angeordnet sind, an der bzw. an denen ohne Rohrabstützung gegenüber anderen Stellen eine erhöhte Schwingungsamplitude, insbesondere die größte Schwingungsamplitude, auftritt.

## Claims

1. A small or medium bore machine cannon having a weapon tube (1) which is mounted in a weapon holder or cradle, wherein the weapon tube (1) is surrounded by a tube support which is mounted on the weapon holder (2) or cradle and which, taking into account the return movement of the tube, extends into the region immediately behind the orifice (1.1) of the weapon tube (1), and which is constructed as a tube element (3) which surrounds the weapon tube (1) on all sides, the internal diameter of said tube element being a predetermined amount greater than the external diameter of the weapon tube (1), wherein supporting elements (4, 5, 6) are arranged between the inner wall of the tube element (3) and the outer wall of the weapon tube (1), at least at the front end of the tube element (3), which supporting elements are fixedly connected to the tube element (3) and are at a spacing from the outer wall of the weapon tube (1) which is dimensioned such that the unimpeded return movement of the weapon tube (1) is ensured but radial oscillations or deflections of the weapon tube (1) are counteracted by the supporting elements (4, 5, 6), **characterised in that** the internal cross-section of the tube element (3), at least over a partial section of its length which faces the orifice (1.1) of the weapon tube (1), is oval, elliptical or polygonal, particularly rhombic.

2. A small or medium bore machine cannon having a weapon tube (1) which is mounted in a weapon holder or cradle, wherein the weapon tube (1) is surrounded by a tube support which is mounted on the weapon holder (2) or cradle and which, taking into account the return movement of the tube, extends into the region immediately behind the orifice (1.1) of the weapon tube (1), and which is constructed as a tube element (3) which surrounds the weapon tube (1) on all sides, the internal diameter of said tube element being a predetermined amount greater than the external diameter of the weapon tube (1), wherein supporting elements (4, 5, 6) are arranged between the inner wall of the tube element (3) and the outer wall of the weapon tube (1), at least at the front end of the tube element (3), which supporting elements are fixedly connected to the tube element (3) and are at a spacing from the outer wall of the weapon tube (1) which is dimensioned such that the unimpeded return movement of the weapon tube (1) is ensured but radial oscillations or deflections of the weapon tube (1) are counteracted by the supporting elements (4, 5, 6), **characterised in that** the internal diameter in the elevation direction of the movement of the weapon tube (1) is greater than the internal diameter in the azimuth direction.

3. A machine cannon according to Claim 2, cliaracterised in that the internal cross-section of the tube element (3), at least over a partial section of its length which faces the orifice (1.1) of the weapon tube (1), is oval, elliptical or polygonal, particularly rhombic.

4. A machine cannon according to one of the preceding claims, **characterised in that** further supporting elements (4, 6) are arranged along the length of the tube element (3), between the inner wall of the tube element (3) and the outer wall of the weapon tube (1).

5. A machine cannon according to one of Claims 1 to 4, **characterised in that** the walls of the tube element (3) are provided with air-passage slots (7) over at least part of its length.

6. A machine cannon according to one of Claims 1 to 5, **characterised in that** the supporting elements (4) are arranged at the point or points at which, without any tube support, there is a greater oscillation amplitude, in particular the greatest oscillation amplitude, by comparison with other points.

## Revendications

1. Canon de machines à petit ou moyen calibre comportant un canon (1) logé dans un logement d'arme ou dans un berceau, dans lequel le canon (1) est entouré par un support de canon fixé au logement d'arme (2) ou au berceau et s'étendant jusque dans la zone directement derrière la bouche (1.1) du canon (1) en tenant compte du recul de ce dernier, lequel support de canon est réalisé sous la forme d'un élément tubulaire (3) englobant de tous les côtés le canon (1), dont le diamètre intérieur est plus grand d'une valeur prédéfinie que le diamètre extérieur du canon (1), dans lequel sont disposés entre la paroi intérieure de l'élément tubulaire (3) et la paroi extérieure du canon (1) au moins au niveau de l'extrémité avant de l'élément tubulaire (3) des éléments de soutien (4, 5, 6), qui sont reliés de manière solide à l'élément tubulaire (3) et dont la distance par rapport à la paroi extérieure du canon (1) est dimensionnée de façon à garantir le retour sans entraves du canon (1), en agissant néanmoins contre des oscillations ou contre des flexions radiales du canon (1) au moyen des éléments de soutien (4, 5, 6), **caractérisé en ce que** la section transversale intérieure de l'élément tubulaire (3) présente au moins sur une partie de sa longueur du côté de la bouche (1.1) du canon (1), une forme ovale, elliptique ou polygonale, en particulier une forme de losange.

2. Canon de machines à petit ou moyen calibre comportant un canon (1) logé dans un logement d'arme ou un berceau, dans lequel le canon (1) est entouré d'un support tubulaire fixé au logement d'arme (2) ou au berceau et s'étendant, en tenant compte du recul du canon, jusque dans la zone directement derrière la bouche (1.1) du canon (1), lequel support tubulaire est réalisé sous la forme d'un élément tubulaire (3) englobant de tous les côtés le canon (1) dont le diamètre intérieur est plus grand d'une valeur prédéfinie que le diamètre extérieur du canon (1), dans lequel sont disposés entre la paroi intérieure de l'élément tubulaire (3) et la paroi extérieure du canon (1) au moins au niveau de l'extrémité avant de l'élément tubulaire (3) des éléments de soutien (4, 5, 6), qui sont reliés de manière solide à l'élément tubulaire (3) et dont la distance par rapport à la paroi extérieure du canon (1) est dimensionnée de façon à garantir le recul sans entraves du canon (1) en agissant néanmoins contre des oscillations ou contre des flexions radiales du canon (1) au moyen des éléments de soutien (4, 5, 6), **caractérisé en ce que** le diamètre intérieur est plus grand dans la direction d'élévation du mouvement du canon (1) que le diamètre intérieur dans la direction azimutale.

3. Canon de machines selon la revendication 2, **caractérisé en ce que** la section transversale intérieure de l'élément tubulaire (3) présente au moins sur un segment partiel de sa longueur tourné vers la bouche (1.1) du canon (1), une forme ovale, elliptique ou polygonale, en particulier une forme de losange.

4. Canon de machines selon l'une quelconque des revendications précédentes, **caractérisé en ce que** sont disposés entre la paroi intérieure de l'élément tubulaire (3) et la paroi extérieure du canon (1), le long de la longueur de l'élément tubulaire (3), d'autres éléments de soutien (4, 6).

5. Canon de machines selon l'une quelconque des revendications 1 à 4, **caractérisé en ce que** les parois de l'élément tubulaire (3) sont pourvues au moins sur une partie de sa longueur de fentes de passage d'air (7).

6. Canon de machines selon l'une quelconque des revendications 1 à 5, **caractérisé en ce que** les éléments de soutien (4) sont disposés à l'endroit ou aux endroits auquel/auxquels apparaît, sans soutien tubulaire par rapport à d'autres endroits, une amplitude d'oscillation élevée, en particulier la plus grande amplitude d'oscillation.
